# EUROPÄISCHE PATENTSCHRIFT

(11) **EP 0 686 987 B1**
(45) Veröffentlichungstag und Bekanntmachung des Hinweises auf die Patenterteilung: **26.11.1997**
(21) Anmeldenummer: 95108616.4
(22) Anmeldetag: 06.06.1995
(51) Int. Cl.: H01H 21/22

(54) **Vorrichtung zum reversierenden Umschalten eines Antriebsmotors**
Device for reversing commutation of a drive motor
Dispositif commutateur d'inversion pour un moteur d'entraînement

(30) Priorität: 10.06.1994 DE 4420363
(43) Veröffentlichungstag der Anmeldung: 13.12.1995
(73) Patentinhaber: ABB PATENT GmbH, 68309 Mannheim (DE)
(72) Erfinder: Beuter, Richard, D-58840 Plettenberg (DE)
(74) Vertreter: Rupprecht, Klaus, Dipl.-Ing.

(56) Entgegenhaltungen:
- DE-A- 3 623 636
- DE-A- 4 012 399
- US-A- 3 081 390

## Beschreibung

Die Erfindung betrifft eine Vorrichtung nach dem Oberbegriff des Anspruches 1 (DE-A-40 12 399).

Eine Automatisierung von Schließvorrichtungen fördert einerseits die Bequemlichkeit, birgt andererseits aber die Gefahr von Verletzungen. Dies gilt insbesondere für Schließvorrichtungen bei Kraftfahrzeugen, da sich der Fahrzeugführer beim Fahren primär auf den Verkehr konzentriert und durch ungewolltes Betätigen der Schließvorrichtungen für sich und seine Mitfahrer eine nicht unerhebliche Gefährdung auslösen. So ist es leicht möglich, daß beim Schließen eines Fensters oder Schiebedachs Körperteile eingeklemmt und ggf. auch verletzt werden.

Bekannt sind Schalter, die mittig oder einseitig gelagert sind und bei unbeabsichtigtem Betätigen Vorzugsrichtungen aufweisen. Mit diesen Schaltern kann jedoch ein unbeabsichtigtes, durch zufällige Berührung ausgelöstes Schließen des Verschlußteils, also z. B. eines Fensters oder Schiebedachs, nicht verhindert werden.

Aufgabe der Erfindung ist es, eine Vorrichtung nach dem Oberbegriff des Anspruches 1 zu schaffen, mit der es gelingt, zufällige, ungewollte Betätigungen des Umschalttasters vor allem in Schließrichtung, zu verhindern.

Diese Aufgabe wird durch die im Anspruch 1 angegebenen Merkmale gelöst. Zweckmäßige Ausgestaltungen und Weiterbildungen des Erfindungsgegenstandes sind in den Unteransprüchen genannt.

Erfindungsgemäß gelingt es durch eine geschickte Ausbildung des zum Tastumschalter gehörigen Betätigungselementes, zumindest für die zum Schließen des Verschlußteils erforderliche Schaltstellung, eine Vorzugsrichtung vorzusehen, die zufällige, ungewollte Betätigungen ausschließt. Weiterhin ist der Tastumschalter mit einer dritten Schaltstellung versehen, bei der er beide Pole des Antriebsmotors auf ein gemeinsames Potential umschaltet, wobei dann eine Betätigungskraft, die diese Schaltstellung auslöst, ins Leere geht, weil sich der Antriebsmotor trotz erfolgter Umschaltung keine Spannung erhält. Dieser Aufbau schafft die Voraussetzung dafür, daß durch zufällige Berührung ausgelöste Betätigungskräfte mit der Vorzugsrichtung für ins Leere gehende Betätigungen übereinstimmen.

In zweckmäßiger Weiterbildung des Erfindungsgegenstandes ist vorgesehen, daß das Betätigungselement zweiseitig Lager besitzt, und so ausgebildet ist, daß bezüglich der jeweiligen Betätigungskraft drei Vorzugsrichtungen entstehen, von denen jede bei entsprechender Richtung der Betätigungskraft zu einer bestimmten Schaltstellung führt. Eine in Bezug auf das zweiseitige Lager symmetrisch aufgebaute Kontaktanordnung, ist dabei von Vorteil.

Weiterhin ist vorgesehen, dem Betätigungselement durch seine zweiseitige Lagerung einen der Betätigungsrichtung entsprechenden beidseitig parallellaufenden oder jeweils einseitigen Betätigungshub zu ermöglichen, so daß zwei Umschaltkontakte des Tastumschalters gemeinsam oder jeweils einer von beiden umgeschaltet werden können.

Durch eine entsprechende Formgebung des Betätigungselementes gelingt es, daß zufällige, ungewollte Betätigungen des Betätigungselementes in Richtung eines parallellaufenden Betätigungshubs wirken, während zumindest der zu einem Schließen des Verschlußteils führende Betätigungshub einer sich in seiner Richtung deutlich unterscheidenden Betätigungskraft bedarf.

Für die Formgebung des Betätigungselementes sind verschiedene Varianten denkbar, die jedoch im wesentlichen darin übereinstimmen, daß es zum einseitigen Umschalten in der einen oder anderen Richtung eines Schwenkens des Betätigungselementes um eine seiner beiden Lagerstellen bedarf, wo dann die andere Lagerstelle den jeweiligen Betätigungshub ermöglicht. Die Betätigungsflächen und die auf sie einwirkenden Betätigungskräfte müssen entsprechend angeordnet sein. Ein erstes Betätigungselement ist dementsprechend so aufgebaut, daß eine erste Betätigungsfläche mit der Einbauebene des Tastumschalters einen spitzen Winkel bildet und dabei wie der Schenkel bei einem liegenden V sich so von der Einbauebene entfernt, daß außer der auf der Oberseite des Schenkels liegenden ersten Betätigungsfläche auf seiner Unterseite noch eine zweite Betätigungsfläche zugänglich ist. Der Tastumschalter ist dabei vorzugsweise so aufzubauen, daß gerade über die zweite Betätigungsfläche ein Auslösen der Schließfunktion des Verschlußteils erfolgt, da ein zufälliges Berühren dieser etwas verborgenen Betätigungsfläche so gut wie ausgeschlossen ist.

Das ungewollte Ausüben einer Betätigungskraft auf die erste Betätigungsfläche, über die ein Öffnen des Verschlußteils herbeigeführt wird, ist unkritisch, da beim Öffnen keine Einklemmgefahr besteht. Um jedoch auch ein unerwünschtes Öffnen zu vermeiden, ist in einer Weiterbildung des Erfindungsgegenstandes vorgesehen, das Betätigungselement im wesentlichen T-förmig oder pilzförmig zu gestalten und auf seiner der Einbauebene des Tastumschalters zugewandten Unterseite, eine erste und eine zweite Betätigungsfläche vorzusehen. Da auf beide Betätigungsflächen eine von der Einbauebene wegführende Betätigungskraft ausgeübt werden muß, wird deren Richtung mit zufällig wirkenden in der Regel von oben kommenden Kräften nicht korrespondieren. Demgegenüber ist dafür gesorgt, daß alle in Richtung auf die Einbauebene wirkenden zufälligen Betätigungskräfte zu einem gemeinsamen Umschalten der beiden Umschaltkontakte führen.

Um zufällige, von der Seite kommende Kräfte mit einer nicht vorhersehbaren Wirkrichtung grundsätzlich abzuwehren, ist es von Vorteil, das Betätigungselement mit einem Rahmen zu umgeben, der nur einen ganz gezielten Zugriff zur ersten und zweiten Betätigungsfläche, z. B. mit Hilfe eines Fingers ermöglicht.

Damit über das Betätigungselement ein Betätigungshub ausgeübt werden kann, ist dieses senkrecht zur Einbauebene in zwei Zapfenlager beweglich auf dem Unterteil des Tastumschalters angeordnet. Ausgehend von dem Betätigungselement übertragen zwei Steuerteile entsprechend der jeweiligen Betätigungsrichtung den Betätigungshub auf einen oder beide Umschaltkontakte, die in Ruhestellung an einem ersten Kontakt und während einer Betätigung an einem zweiten Kontakt anliegen. Da die Umschaltkontakte als Federschnappkontakte ausgebildet sind, genügt bereits ein sehr kleiner Betätigungshub in Richtung der Einbauebene, um ein Umschalten zu bewirken. Zufällige Betätigungen führen also regelmäßig zu einer gemeinsamen Betätigung beider Umschaltkontakte, so daß ein Stromfluß durch den Antriebsmotor verhindert wird.

Ein Ausführungsbeispiel der Erfindung ist in den Zeichnungen dargestellt und wird im folgenden näher beschrieben. Es zeigen:
- Fig. 1: den prinzipiellen Aufbau eines für die erfindungsgemäße Vorrichtung geeigneten Tastumschalters,
- Fig. 2: ein Schaltbild zum reversierenden Umschalten eines Antriebsmotors mit Hilfe des Tastumschalters nach Fig. 1,
- Fig. 3: eine alternative Ausbildung des in Fig. 1 dargestellten Betätigungselementes.

Wie Fig. 1 erkennen läßt, besitzt der Taster T ein seiner Wirkungsweise angepaßtes Betätigungselement 1, das über eine Einbauebens E hinausragt. Das Betätigungselement 1 ist über zwei sich vertikal zur Einbauebene E erstreckende ovale Zapfenlager 8, 9 und in diesen verschiebbare Lagerzapfen 10, 11 mit dem Unterteil des Tastumschalters T verbunden. Es ist dabei ein Frage des konstruktiven Aufbaus, ob die Lagerzapfen 10, 11 oder die Zapfenlager 8, 9 dem Betätigungselement 1 zugeordnet sind.

Der kontaktgebende Teil des Tastumschalters T ist bis zu den Zapfenlagern 8, 9 symmetrisch aufgebaut, so daß links und rechts der Mittellinie jeweils ein gleich aufgebauter und gleich wirkender Umschalter vorgesehen ist. Beide Umschalter besitzen einen Umschaltkontakt 2, 3, der von einer Schnappfeder getragen wird, die ihrerseits in Federlagern 4, 5 gehalten ist. Das Betätigungselement 1 steht über je ein Steuerteil 6, 7 mit dem zugehörigen Umschaltkontakt 2, 3 in Wirkverbindung, so daß ein ausgeübter Betätigungshub den jeweiligen Umschaltkontakt 2, 3 von seiner Ruhestellung, in der er an einem ersten Kontakt 14, 15 anliegt in eine Umschaltstellung schnappen läßt, in der er einen zweiten Kontakt 12, 13 solange kontaktiert, solange die Betätigungskraft anliegt. Beim Wegfall der Betätigungskraft kippt der Umschaltkontakt in seine Ruhestellung zurück.

Das Betätigungselement 1 wird in seiner Ruhestellung durch die Federn der Umschaltkontakte 2, 3 über die Steuerteile 6, 7 in Waage gehalten und an die obere Begrenzung der Zapfenlager 8, 9 gedrückt. Durch seine besondere Formgebung entsprechend einem liegenden V entsteht eine erste Betätigungsfläche C1 auf der Oberseite des sich im spitzen Winkel von der Einbauebene abspreizenden Schenkels und eine zweite Betätigungsfläche C2 auf seiner Unterseite. Es bleibt noch eine Betätigungsfläche C3, die aber für die Funktion des Tastumschalters T keine Bedeutung hat, sondern nur in Verbindung mit zufälligen, ungewollten Betätigungskräften von Bedeutung ist.

Die auf die einzelnen Betätigungsflächen C1, C2, C3 des Betätigungselementes 1 wirkenden Betätigungskräfte F1 bis F4 sollen jeweils ganz betimmte Schaltstellungen auslösen, die nach dem Schaltbild in Figur 2 zu erläutern sind. Hiernach liegt ein zweipoliger Tastumschalter T zwischen einem Antriebsmotor M und einer Spannungsquelle U. In der Ruhestellung des Tastumschalters T liegen beide Pole A, B des Antriebsmotors M über die Kontakte 14, 15 an Minuspotential der Spannungsquelle U. Der Antriebsmotor M erhält somit keinen Strom. Wird jedoch einer der beiden Polen A, B über den zugehörigen Umschaltkontakt 2, 3 auf einen zweiten Kontakt 12, 13 umgeschaltet, so wird er über diesen Kontakt mit dem Pluspotential der Spannungsquelle U verbunden und es kann ein Strom durch den Antriebsmotor fließen. Die Stromflußrichtung und damit die Drehrichtung des Antriebsmotors M ist davon abhängig, ob der Pol A oder der Pol B umgeschaltet wird. Es sei angenommen, daß ein Umschalten des Pols A auf den zweiten Kontakt 12 das Schließen eines beliebigen Verschlußteils, wie eines Fensters oder Schiebedachs bewirkt, während das Umschalten des Pols B auf den zweiten Kontakt 13 das Verschlußteil wieder öffnet. Ein gemeinsames Umschalten beider Umschaltkontakte 2, 3 würde demgegenüber beide Pole A, B auf Pluspotential der Spannungsquelle U legen, und somit den Antriebsmotor in Ruhestellung belassen.

Bei gleichen Bezugszeichen für die in den Fig. 1 und 2 dargestellten Kontakte wird die vorbeschriebene Schließfunktion durch die Betätigungskraft F2 ausgelöst. Hierbei muß eine Schwenkbewegung um den rechtsseitigen Lagerzapfen 11 erfolgen, die dem Betätigungselement 1 einen Betätigungshub im Bereich des Lagerzapfens 10 ermöglicht und damit ein Umschalten des Umschaltkontaktes 2 bewirkt. Demgegenüber wird die Öffnungsfunktion durch eine Betätigungskraft F1 herbeigeführt, die zu einem Schwenken um den Lagerzapfen 10 führt und einen Betätigungshub im Bereich des Lagerzapfens 11 ermöglicht und damit den Umschaltkontakt 3 umschaltet. Von zufälligen Berührungen ausgehende Betätigungskräfte F3, F4 bewirken einen parallelen Betätigungshub im Bereich beider Lager und schalten somit beide Umschaltkontakte 2, 3 gemeinsam um.

Zum Auslösen der Schließfunktion ist nach Fig. 1 somit eine schräg von unten kommende Betätigungskraft F2 erforderlich, die durch zufällige Berührung normalerweise nicht entstehen kann. Um die zwar seltenen, aber in ihrer Auswirkung nicht sicher vorhersehbaren seitlichen Berührungen zu verhindern, ist es von Vorteil, das Betätigungselement mit einem schützenden Rahmen 16 zu umgeben, der seitliche Betätigungskräfte grundsätzlich ausschließt.

Nach Fig. 3 läßt sich eine weitere Verbesserung dadurch erzielen, daß einerseits die Schließfunktion und andererseits die Öffnungsfunktion über die Betätigungsflächen C4, C2 ausgelöst werden, die nur durch einen gezielten Zugriff zur Erzeugung der Betätigungskräfte F8, F9 zugänglich sind, so daß zufällige Berührungskräfte F5, F6, F7 ohne Einfluß auf diese Betätigungsflächen C2, C4 bleiben. Die hierfür geeignete T-förmige oder pilzförmige Getaltung des Betätigungselementes 1 muß eine bequemen Zugriff mit einem oder zwei Fingern ermöglichen, so daß die schräg von unten kommenden Betätigungskräfte F8, F9 leicht ausgeübt werden können.

## Patentansprüche

1. Vorrichtung zum reversierenden Umschalten eines Antriebsmotors (M) in Schließ- oder Öffnungsrichtung, insbesondere für den KFZ-Einsatz zur Betätigung des Verschlußteils bei Fensterhebern, Schiebe- und Schiebehubdächern, mit einem Tastumschalter (T), der zwischen dem Antriebsmotor (M) und einer Spannungsquelle (U) liegt und ein Umschalten der Stromflußrichtung durch den Antriebsmotor (M) ermöglicht, wobei der Tastumschalter (T) zweipolig ausgebildet ist und in Ruhestellung den Antriebsmotor (M) mit beiden Polen auf gleiches Potential der Spannungsquelle (U) legt und in einer ersten Schaltstellung den ersten Pol (A) des Antriebsmotors (M) auf anderes Potential umschaltet und in einer zweiten Schaltstellung den zweiten Pol (B) des Antriebsmotors (M) auf anderes Potential umschaltet, dadurch gekennzeichnet, daß der Tastumschalter (T) je nach Richtung der Betätigungskraft (F1 bis F9), noch eine dritte Schaltstellung einnehmen kann, bei der er den ersten (A) und den zweiten Pol (B) des Antriebsmotors (M) gemeinsam auf das andere Potential umschaltet und daß der Tastumschalter (T) ein Betätigungselement (1) besitzt, das so ausgebildet ist, daß mindestens die das Schließen des Verschlußteils bewirkende Schaltstellung eine Betätigungsrichtung erfordert, die durch zufällige, ungewollte Berührung nicht erreichbar ist.

2. Vorrichtung nach Anspruch 1, dadurch gekennzeichnet, daß das Betätigungselement (1) zweiseitig Lager (8, 9) besitzt, die vorzugsweise symmetrisch angeordnet sind, und daß das Betätigungselement (1) so ausgebildet ist, daß bezüglich der jeweiligen Betätigungskraft (F1 bis F9) drei Vorzugsrichtungen entstehen, von denen jede, bei entsprechender Richtung der Betätigungskraft (F1 bis F9), zu einer bestimmten Schaltstellung führt.

3. Vorrichtung nach Anspruch 2, dadurch gekennzeichnet, daß die zweiseitige Lagerung des Betätigungselements (1) diesem einen der Betätigungsrichtung entsprechenden beidseitig parallellaufenden oder jeweils einseitigen Betätigungshub ermöglicht, derart, daß zwei Umschaltkontakte (2, 3) des Tastumschalters (T) gemeinsam oder jeweils nur einer von beiden umgeschaltet werden können.

4. Vorrichtung nach einem der vorhergehenden Ansprüche 2 und 3, dadurch gekennzeichnet, daß das Betätigungselement (1) so geformt ist, daß zufällige, ungewollte Betätigungen des Betätigungselements eine in Richtung eines parallellaufenden Betätigungshubs wirkende Betätigungskraft auslösen, während mindestens einer der beiden einseitigen Betätigungshübe, insbesondere der zu einem Schließen des Verschlußteils führende Betätigungshub, eine mindestens teilweise in entgegengesetzter Richtung wirkende Betätigungskraft erfordert.

5. Vorrichtung nach Anspruch 4, dadurch gekennzeichnet, daß eine erste Betätigungsfläche (C1) des Betätigungselementes (1) mit der Einbauebene (E) des Tastumschalters (T) einen spitzen Winkel bildet und dabei wie der Schenkel bei einem liegenden V sich so von der Einbauebene entfernt, daß außer der auf der Oberseite des Schenkels liegenden ersten Betätigungsfläche (C1) auf seiner Unterseite noch eine zweite Betätigungsfläche (C2) zugänglich ist.

6. Vorrichtung nach Anspruch 4, dadurch gekennzeichnet, daß das Betätigungselement (1) im wesenlichen T-förmig oder pilzförmig gestaltet ist und auf seiner der Einbauebene (E) des Tastumschalters (T) zugewandten Unterseite eine erste (C4) und eine zweite (C2) Betätigungsfläche besitzt und die jeweils von der Einbauebene (E) wegführende auf eine der beiden Betätigungsflächen wirkende Betätigungskraft (F8, F9) jeweils einen der beiden Umschaltkontakte (2, 3) des Tastumschalters (T) umschaltet und die in Richtung zur Einbauebene (E) wirkenden zufälligen Betätigungskräfte (F5 bis F7) zu einem gemeinsamen Umschalten der beiden Umschaltkontakte (2, 3) führen.

7. Vorrichtung nach einem der vorhergehenden Ansprüche, dadurch gekennzeichnet, daß das Betätigungselement (1) von einem Rahmen (16) umgeben ist, der als Flankenschutz zufällige von der Seite kommende Kräfte abwehrt.

8. Vorrichtung nach einem der vorhergehenden Ansprüche, dadurch gekennzeichnet, daß das Betätigungselement (1) mit Hilfe von zwei Zapfenlagern (8 bis 11) senkrecht zur Einbauebene (E) einen Betätigungshub ausführen kann und dieser sich entsprechend der jeweiligen Betätigungsrichtung nur einseitig auf eines von zwei Steuerteilen oder auf beide Steuerteile (6, 7) überträgt, wobei jedes Steuerteil (6, 7) auf einen Umschaltkontakt (2, 3) einwirkt, der in Ruhestellung an einem ersten Kontakt (14, 15) und während einer Betätigung an einem zweiten Kontakt (12, 13) anliegt.

9. Vorrichtung nach Anspruch 8, dadurch gekennzeichnet, daß der Umschaltkontakt (2, 3) als Federschnappkontakt ausgebildet ist, so daß bereits ein sehr kleiner Betätigungshub ein Umschalten bewirkt.

## Claims

1. Device for reversing a drive motor (M) in the closing or opening direction, in particular for use in motor vehicles for actuating the closing part in window lifters, sliding and sliding/rising roofs, having a momentary-contact changeover switch (T) which lies between the drive motor (M) and a voltage source (U) and permits a changeover of the direction of current flow through the drive motor (M), the momentary-contact changeover switch (T) being of double-pole design and applying the drive motor (M) with both poles to the same potential of the voltage source (U) in neutral position and changing over the first pole (A) of the drive motor (M) to another potential in a first switching position and the second pole (B) of the drive motor (M) to another potential in a second switching position, characterized in that the momentary-contact changeover switch (T), depending on the direction of the actuating force (F1 to F9), can also assume a third switching position in which it changes over the first pole (A) and the second pole (B) of the drive motor (M) together to the other potential, and in that the momentary-contact changeover switch (T) has an actuating element (1) which is designed in such a way that at least the switching position effecting the closing of the closing part requires an actuating direction which cannot be obtained by accidental, involuntary contact.

2. Device according to Claim 1, characterized in that the actuating element (1) has bearings (8, 9) on two sides, which are preferably arranged symmetrically, and in that the actuating element (1) is designed in such a way that three preferred directions with regard to the respective actuating force (F1 to F9) are obtained, of which each leads to a certain switching position for a corresponding direction of the actuating force (F1 to F9).

3. Device according to Claim 2, characterized in that the bearing arrangement of the actuating element (1) on two sides enables the actuating element (1) to perform an actuating stroke, which corresponds to the actuating direction and runs in parallel on both sides or is in each case on one side, in such a way that two changeover contacts (2, 3) of the momentary-contact changeover switch (T) can be changed over together or in each case only one of the two can be changed over.

4. Device according to either of the preceding Claims 2 or 3, characterized in that the actuating element (1) is formed in such a way that accidental, involuntary actuations of the actuating element initiate an actuating force acting in the direction of an actuating stroke running in parallel, whereas at least one of the two actuating strokes on one side, in particular the actuating stroke leading to closing of the closing part, requires an actuating force acting at least partly in the opposite direction.

5. Device according to Claim 4, characterized in that a first actuating surface (C1) of the actuating element (1) forms an acute angle with the installation plane (E) of the momentary-contact changeover switch (T) and, like the leg of a reclining V, thereby diverges from the installation plane in such a way that, in addition to the first actuating surface (C1) lying on the top side of the leg, a second actuating surface (C2) is also accessible on its underside.

6. Device according to Claim 4, characterized in that the actuating element (1) is of essentially T-shaped or mushroom-shaped design and has a first (C4) and a second (C2) actuating surface on its underside facing the installation plane (E) of the momentary-contact changeover switch (T), and the actuating force (F8, F9) leading in each case away from the installation plane (E) and acting on one of the two actuating surfaces in each case changes over one of the two changeover contacts (2, 3) of the momentary-contact changeover switch (T), and the accidental actuating forces (F5 to F7) acting in the direction of the installation plane (E) lead to a joint changeover of the two changeover contacts (2, 3).

7. Device according to one of the preceding claims, characterized in that the actuating element (1) is surrounded by a frame (16), which as flank protection repels accidental forces coming from the side.

8. Device according to one of the preceding claims, characterized in that the actuating element (1) can perform an actuating stroke perpendicularly to the installation plane (E) by means of two pivot bearings (8 to 11), and the actuating stroke, in accordance with the respective actuating direction, is transmitted only on one side to one of two control parts or to both control parts (6, 7), each control part (6, 7) acting on a changeover contact (2, 3), which bears against a first contact (14, 15) in the neutral position and against a second contact (12, 13) during an actuation.

9. Device according to Claim 8, characterized in that the changeover contact (2, 3) is designed as a snap-action spring contact, so that even a very small actuating stroke effects a changeover.

## Revendications

1. Dispositif pour commander et inverser le sens de rotation d'un moteur de commande (M) dans la direction de fermeture ou la direction d'ouverture, destiné notamment à être utilisé dans des véhicules automobiles pour commander l'organe de fermeture de lève-vitres, de toits ouvrants coulissants et de toits ouvrants basculants-coulissants, comprenant un commutateur à touche (T) qui est disposé entre le moteur de commande (M) et une source de tension (U) et permet de commuter le sens de passage du courant dans le moteur de commande (M), le commutateur à touche (T) étant de type bipolaire et ledit commutateur, dans la position de repos, connectant les deux pôles du moteur de commande (M) au même potentiel de la source de tension (U), dans une première position de commutation, connectant le premier pôle (A) du moteur de commande (M) à un potentiel différent et dans une deuxième position de commutation connectant le deuxième pôle (B) du moteur de commande (M) à un autre potentiel, caractérisé par le fait qu'en fonction de la direction de la force d'actionnement (F1 à F9), le commutateur à touche (T) peut prendre une troisième position de commutation dans laquelle il connecte le premier (A) et le second (B) pôle du moteur de commande (M) conjointement à l'autre potentiel et par le fait que le commutateur à touche (T) comporte un élément d'actionnement (1) qui est conformé de telle sorte qu'au moins la position de commutation provoquant la fermeture de l'organe de fermeture implique une direction d'actionnement qui ne peut pas être résulter d'une manoeuvre accidentelle, involontaire.

2. Dispositif selon la revendication 1, caractérisé par le fait que l'élément d'actionnement (1) est pourvu sur deux côtés de paliers (8,9) qui sont disposés de préférence de manière symétrique et par le fait que l'élément d'actionnement (1) est conformé de manière à obtenir, en ce qui concerne la force d'actionnement (F1 à F9), trois directions préférentielles qui, en présence d'une force d'actionnement (F1 à F9) adaptée engendrent une position de commutation définie.

3. Dispositif selon la revendication 2, caractérisé par le fait que l'articulation sur deux côtés de l'élément d'actionnement (1) permet à celui-ci d'effectuer, en fonction de la direction d'actionnement, une course d'actionnement parallèle des deux côtés ou une course d'un seul côté, telle que deux contacts (2, 3) du commutateur à touche (T) peuvent être commandés simultanément ou seulement un contact parmi les deux.

4. Dispositif selon une des revendications 2 et 3 précédentes, caractérisé par le fait que l'élément d'actionnement (1) est conformé de telle sorte qu'une manoeuvre accidentelle, involontaire dudit élément d'actionnement engendre une force d'actionnement qui déclenche une course parallèle, tandis qu'au moins une des deux courses d'actionnement limitée à un côté, notamment la course provoquant une fermeture de l'organe de fermeture, implique une force d'actionnement qui agit au moins partiellement dans la direction opposée.

5. Dispositif selon la revendication 4, caractérisé par le fait qu'une première surface d'actionnement (C1) de l'élément d'actionnement (1) forme un angle aigu avec le plan de montage (E) du commutateur (T) et s'écarte du plan de montage (E) comme la branche d'un V couché, par le fait qu'en plus de la première surface d'actionnement (C1) située sur la face supérieure de la branche, une deuxième surface d'actionnement (C2) est également accessible sur la face inférieure de ladite branche.

6. Dispositif selon la revendication 4, caractérisé par le fait que l'élément d'actionnement (1) a essentiellement la forme d'un T ou d'un champignon et présente, sur sa face inférieure tournée vers le plan de montage (E) du commutateur à touche (T), une première surface d'actionnement (C4) et une deuxième surface d'actionnement (C2) et par le fait que la force d'actionnement (F8, F9) qui agit sur l'une des deux surfaces d'actionnement dans la direction opposée au plan de montage (E) commande à chaque fois l'un des deux contacts du commutateur à touche (T) et les forces (F5 à F7) accidentelles qui agissent en direction du plan de montage (E) provoquent une commutation conjointe des deux contacts (2, 3).

7. Dispositif selon une des revendications précédentes, caractérisé par le fait que l'élément d'actionnement (1) est entouré d'un cadre (16) qui forme une protection latérale contre des forces accidentelles agissant latéralement.

8. Dispositif selon une des revendications précédentes, caractérisé par le fait que l'élément d'actionnement grâce à deux articulations (8 à 11) peut se déplacer perpendiculairement au plan de montage (E) et que la course d'actionnement, en fonction de la direction d'actionnement n'est transmise que d'un côté à un élément de commande parmi deux ou aux deux éléments de commande (6, 7), chaque élément de commande (6, 7) agissant sur un contact (2, 3) qui, en position de repos, est appliqué sur un premier contact (14, 15) et, lors d'un actionnement, est appliqué sur un deuxième contact (12, 13).

9. Dispositif selon la revendication 8, caractérisé par le fait que le contact de commutation (2, 3) est agencé sous forme de contact à déclic de telle sorte qu'une course d'actionnement très faible déclenche une commutation.
